# EUROPÄISCHE PATENTSCHRIFT

(11) **EP 1 731 417 B1**
(45) Veröffentlichungstag und Bekanntmachung des Hinweises auf die Patenterteilung: **08.12.2010**
(21) Anmeldenummer: 06011367.7
(22) Anmeldetag: 01.06.2006
(51) Int. Cl.: B63G 8/00

(54) **Unterseeboot mit einer an einem druckfesten Trennwand befestigten Tür**
Submarine with a door mounted on a pressure-resistant separation wall
Sous-marin avec une porte montée sur une cloison résistante à la pression

(30) Priorität: 07.06.2005 DE 102005025995
(43) Veröffentlichungstag der Anmeldung: 13.12.2006
(73) Patentinhaber: Howaldtswerke-Deutsche Werft GmbH, 24143 Kiel (DE)
(72) Erfinder: Krüger, Georg, 23568 Lübeck (DE)
(74) Vertreter: Vollmann, Heiko

(56) Entgegenhaltungen:
- WO-A1-00/40828
- DE-A1- 2 121 091
- US-A- 2 926 012

## Beschreibung

Die Erfindung betrifft ein Unterseeboot mit den im Oberbegriff des Anspruchs 1 angegebenen Merkmalen.

Insbesondere bei Unterseebooten größer Bauart zählt es zum Stand der Technik, den Druckkörper mittels Trennwänden in zueinander abschottbare Bereiche zu unterteilen um auch für den Fall, dass der Druckkörper beschädigt wird, sicherzustellen, dass sich die Mannschaft in den nicht beschädigten Bereich retten kann. Solche Trennwände sind daher druckfest ausgebildet und weisen eine Durchgangsöffnung auf, die mit einer druckfesten Tür versehen ist, die im Schadensfall verschlossen und verriegelt werden kann. Im normalen Betrieb befindet sich diese Tür in einer geöffneten Stellung, damit ein freier Durchgang gewährleistet ist.

Bei Unterseebooten kleinerer Bauart, wie beispielsweise der U-Bootklasse 209 ist der Druckkörper ungeteilt. Es sind jedoch auch Bauversionen bekannt, bei denen eine solche Trennwand mit Durchgangsöffnung und druckfester Tür vorgesehen ist. Aufgrund der vorgegebenen Größen- und Konstruktionsverhältnisse kann dort jedoch diese Tür nur um etwa 90° geöffnet werden. Der dann hinter der Tür befindliche Raum ist durch die Trennwand einerseits, eine gegenüberüegend dazu angeordnete Zwischenwand andererseits und den dahinter liegenden Druckkörperabschnitt begrenzt. Dabei sind die räumlichen Gegebenheiten so, dass die bei geöffneter Tür dahinter liegende Nische bei geöffneter Tür nicht zugänglich ist, sondern erst wenn die Tür geschlossen ist. Dann jedoch ist der Durchgang blockiert, weshalb dieser durch die Nische gebildete Raum praktisch nicht nutzbar ist.

Innerhalb eines Wasserfahrzeugs einsetzbare Türen sind beispielsweise aus WO 00/40828 und US 2,576,387 bekannt. So beschreibt WO 00/40828 eine Türstruktur, welche eine erhöhte Widerstandfähigkeit gegen Feuer und Explosion erfüllt. Diese Türstruktur kann einen durch eine Explosion hervorgerufenen Druckimpuls auffangen, ist aber aufgrund ihrer konstruktiven Ausgestaltung, bei der auf eine mechanische Versteifung der Tür verzichtet wird, nicht für den Einsatz in einem Unterseeboot geeignet. Eine dauernde druckdichte Abschottung einer Bootssektion von einer bei einem Wassereinbruch gefluteten zweiten Bootssektion in einem Unterseeboot erlaubt diese Türstruktur nicht.

Die in US 2,576,387 beschriebene Tür dient zum Verschließen eines kreisrunden Luks in einem Überwasserfahrzeug. Das Scharnier dieser Tür ist derart ausgebildet, dass die Tür in zwei Schwenkachsen schwenkbar ist. Ein Luk kann mit dieser Tür druckdicht verschlossen werden, allerdings ist diese Tür wegen ihrer schwenkbaren Ausgestaltung bei den oben beschriebenen räumlichen Bedingungen in einem Unterseeboot nicht geeignet, da auch diese Tür nur in einem Winkel von etwa 90 aufgeschwenkt werden kann und so der Zugang zu dem hinter der Tür befindlichen Raum versperrt ist.

Auch aus DE 2 121 091 A1 sowie US 3,435,794 sind Scharnierausgestaltungen bekannt, bei denen eine Tür bzw. eine Seitenklappe eines Wasserfahrzeugs um zwei Schwenkachsen schwenkbar sind, Auch diese Scharnierausgestaltungen erlauben bei den oben beschriebenen räumlichen Bedingen in einem Unterseeboot keinen Zugang zu dem hinter der Tür befindlichen Raum.

Aus Dokument US 2 926 012 ist ein Unterseeboot mit allen Merkmalen des Oberbegriffs des Anspruchs 1 bekannt.

Vor diesem Hintergrund liegt der Erfindung die Aufgabe zugrunde, ein gattungsgemäßes Unterseeboot mit mindestens einer Trennwand so auszugestalten, dass auch der unmittelbar hinter der Trennwand liegende Raum zwischen der eigentlichen Trennwand und der Zwischenwand nutzbar ist.

Diese Aufgabe wird erfindungsgemäß durch ein Unterseeboot mit den im Anspruch 1 angegebenen Merkmalen gelöst. Vorteilhafte Weiferbildungen der Erfindung ergeben sich aus den Unteransprüchen, der nachfolgenden Beschreibung und der Zeichnung.

Das erfindungsgemäße Unterseeboot besitzt mindestens eine den Druckkörper teilende druckfeste Trennwand. Diese Trennwand weist eine durch eine Tür druckfest verschließbare Durchgangsöffnung auf. In dem Unterseeboot ist eine zu der Trennwand gegenüberliegende parallele Zwischenwand vorgesehen. Die Tür ist schwenkbar an der Trennwand befestigt, wobei sie um zwei voneinander beabstandete Drehachsen schwenkbar gelagert ist. Erfindungsgemäß ist die Tür im geöffneten Zustand an der Zwischenwand mit einer Haltevorrichtung lösbar fixiert.

Die erfindungsgemäße Anordnung einer um zwei Drehachsen schwenkbar gelagerten Tür gewährleistet vorteilhaft, dass der unmittelbar hinter der Trennwand liegende Raum bzw. die Nische zwischen der Trennwand und der Zwischenwand nicht von der Tür abgeschattet wird sondern frei zugänglich ist, Hierzu ist die Tür zum einen um eine räumlich feststehende Drehachse schwenkbar zum anderen aber auch um eine weitere Drehachse, die ihrerseits um die feststehende Drehachse verschwenkbar ist. Bei entsprechend gewähltem Abstand zwischen der feststehenden und der bewegbaren Drehachse ermöglicht es diese Anordnung vorteilhaft, die Tür in geöffneter Stellung parallel und mit Abstand zur Trennwand anzuordnen, so dass ein freier Zugang zu der Nische auch bei geöffneter Tür gegeben ist. Dabei wird die Tür an der der Trennwand gegenüberliegenden parallelen Zwischenwand zur Anlage gebracht und mit einer Haltevorrichtung on der Zwischenwand lösbar fixiert. Auf diese Weise sind in dieser Nische angeordnete Armaturen des Unterseebootes auch bei einer geöffneten Tür stets zugänglich und dieser Raum daher nutzbar.

Bevorzugt ist die Tür mit mindestens einem Gelenkarm an der Trennwand angelenkt, wobei der Gelenkarm zwischen einem ersten Gelenk an der Tür und einem zweiten Gelenk an der Trennwand angeordnet ist. So schafft der Gelenkarm den erforderlichen Abstand zwischen den beiden Drehachsen, um die die Tür des erfindungsgemäßen Unterseebootes schwenkbar ist. Die Länge des Schwenkarms ist zweckmäßigerweise so bemessen, dass sie es ermöglicht, die Tür an der der Trennwand gegenüberliegenden Zwischenwand zur Anlage zu bringen.

Um ein einfaches Betreten der von der Trennwand und der Zwischenwand gebildeten Nische zu ermöglichen, ist die Tür vorteilhaft nahe ihrer Oberseite und nahe ihrer Unterseite an der Trennwand angelenkt, so dass dazwischen ein freier Durchgang entsteht. Ein weiterer Vorteil dieser Anordnung ist es, dass auf diese Weise ein Verkanten der Tür beim Verschwenken verhindert wird. Vorzugsweise ist das freie Ende eines an der Trennwand angelenkten Gelenkarms gelenkig an der Oberseite der Tür befestigt und das freie Ende eines weiteres Gelenkarms, welcher ebenfalls an der Trennwand angelenkt ist, an der Unterseite der Tür gelenkig befestigt. Bei geöffneter Tür bilden die beiden Gelenkarme zusammen mit der Trennwand und der nahe der gegenüberliegenden Zwischenwand anliegende Tür einen Rahmen, welcher beim Betreten der Nische in einfacher Weise durchschritten werden kann. Besonders bevorzugt erfolgt die gelenkige Befestigung der Gelenkarme mittig an der Tür.

Zweckmäßigerweise ist die Tür in einer zur Trennwand parallelen Lage verschwenkbar. Hierzu ist ein Lenker vorgesehen, der türseitig und trennwandseitig angelenkt ist. Der Lenker ist ähnlich wie der Gelenkarm über ein erstes Gelenk an der Trennwand angelenkt und über ein zweites Gelenk an der Tür angelenkt. Dabei ist der Lenker in einem Abstand von dem Gelenkarm parallel dazu angeordnet, dass der Lenker zusammen mit dem Gelenkarm eine Parallelführung bildet. Mittels dieser Anordnung kann die Tür in einer zur Trennwand parallelen Lage bewegt werden und an der der Trennwand gegenüberliegenden Zwischenwand zur Anlage gebracht werden.

Weiter vorteilhaft sind Mittel zum Bewegen der Tür vorgesehen. Diese Mittel sind vorzugsweise so ausgebildet, dass die Tür mit ihnen manuell, aber auch automatisch geöffnet und verschlossen werden kann.

Die Mittel zum Bewegen der Tür weisen bevorzugt einen die Stellung der Tür steuernden Linearantrieb, insbesondere einen Hubzylinder auf. Dieser Linearantrieb ermöglicht das Öffnen und Verschließen der Tür bei geringem, bestenfalls ohne Kraftaufwand.

In einer bevorzugten Ausführungsform des Unterseeboots ist mindestens ein Gelenkarm mit einem an der Trennwand angelenkten Hubzylinder wirkungsverbunden, bei dem es sich vorzugsweise um einen Hydraulikzylinder handelt. Dieser Hydraulikzylinder ist derart angeordnet, dass die Tür durch Ausfahren dieses Zylinders geöffnet und durch Einfahren des Zylinders geschlossen werden kann.

Bevorzugt erstreckt sich mindestens ein Gelenkarm über dessen trennwandseitige Drehachse hinaus. Hierzu ist das Gelenk, an dem der Gelenkarm mit der Trennwand verbunden ist, von der Trennwand beabstandet, so dass eine Verlängerung des Gelenkarms, die sich über das Gelenk in Richtung der Trennwand hinaus erstreckt, zwischen dem Gelenk und der Trennwand verschwenkt werden kann. Mit dieser Verlängerung des Gelenkarms ist der Hydraulikzylinder wirkungsverbunden. Hierzu ist der teleskopierbare Teil des Hydraulikzylinders vorzugsweise an dem freien Ende der Verlängerung gelenkig angebunden. Diese Anordnung hat den Vorteil, dass die Tür mittels des Hydraulikzylinders aufgeschwenkt werden kann, ohne dass der Hydraulikzylinder selbst in einem großen Winkelbereich verschwenkt werden muss, Dies gewährleistet in jeder Öffnungsstellung der Tür eine wandnahe Anordnung des Hydraulikzylinders. Ein weiterer Vorteil dieser Anordnung ist es, dass die Tür mit sehr kleinen Teleskopierwegen in der oben beschriebenen Weise auf bzw. zugeschwenkt werden kann.

Die Tür ist zweckmäßigerweise in der geöffneten Stellung festsetzbar. Auf diese Weise kann verhindert werden, dass ein unbeabsichtigtes Bewegen der Tür zu einer Behinderung des Bootsbetriebs oder schlimmstenfalls zu Verletzungen von Besatzungsmitgliedern führt.

Nachfolgend ist die Erfindung anhand eines in der Zeichnung dargestellten Ausführungsbeispiels erläutert. Es zeigen:
- Fig. 1: in vereinfachter schematischer Darstellung eine Ansicht einer Trennwand in einem Unterseeboot mit einer Durchgangsöffnung, die von einer Tür verschlossen wird,
- Fig. 2: die Trennwand mit der Tür in einer geöffneten Stellung in einer Draufsicht sowie
- Fig. 3: die Trennwand im Schnitt mit der Tür in einer geöffneten Stellung in einer Seitenansicht.

Eine druckfeste Trennwand 2 trennt den Druckkörper eines, Unterseebootes in einen vorderen und hinteren Teil. Die Trennwand 2 weist eine Durchgangsöffnung 4 auf, die von einem Süll 6 umgeben wird. Das Süll 6 kann mit einer ebenfalls druckfest ausgebildeten Tür 8 geöffnet und verschlossen werden, wobei die Tür in verschlossener Stellung fest verriegelt werden kann.

Wie in der Fig. 2 dargestellt, ist parallel zur Trennwand 2 eine Zwischenwand 10 vorgesehen, die einen dahinter liegenden Raum begrenzt und sich nur über einen Teil des Druckkörpers erstreckt. Diese Zwischenwand 10 bildet also eine Querwand, die sich jedoch nicht wie die Trennwand 2 über den gesamten Druckkörperquerschnitt erstreckt, sondern nur über einen Teil, so dass ein freier Durchgang 12, etwa in Flucht zur Durchgangsöffnung 4 verbleibt. Durch die Zwischenwand 10, die parallel dazu angeordnete Trennwand 2 und die diese in diesen Bereich verbindende Druckkörperwandung ist eine Nische 14 gebildet, innerhalb der in den Figuren nicht im Einzelnen dargestellte Armaturen vorgesehen sind. Diese Nische 14 kann darüber hinaus auch zur Unterbringung von Ausrüstungsgegenständen dienen.

In Öffnungsrichtung sind an der Tür 8 hinter dem Türblatt 16 eine Vielzahl von Versteifungsrippen 18 angeordnet. Diese Versteifungsrippen 18 sind horizontal und in gleichmäßigen Abständen an dem Türblatt 16 ausgerichtet.

Zum Verriegeln der Tür 8 in der das Süll 6 verschließenden Stellung ist ein Verriegelungsmechanismus vorgesehen. Dieser Verriegelungsmechanismus besteht aus einer Vielzahl von Verriegelungselementen 20 Die verriegelungselemente 20 sind an beiden Längsseiten des Sülls 6 an dessen Seitenwänden gelenkig gelagert, wobei sie paarweise ouf Höhe der Verssteifungsrippen 18 der Tür 8 angeordnet sind. Die Verriegelungselemente 20 sind hakenförmig ausgebildet und umgreifen in ihrer die Tür 8 verriegelnden Stellung dos Türblatt 16 der Tür 8. Betätigt wird der verriegelungsmechanismus mittels eines neben der Tür 8 an der Trennwand 2 angeordneten Betätigungsrades 22.

Zum Öffnen und Verschließen der Tür 8 ist ein Schwenkmechanismus vorgesehen. Dieser Schwenkmechanismus weist zwei Gelenkarme 24 und 26 auf. Dabei ist der Gelenkarm 24 an einem oberhalb und seitlich der Tür 8 befestigten Lagerflansch 28 gelenkig gelagert, während der Gelenkarm 26 an einem unterhalb und seitlich der Tür 8 befestigten Lagerflansch 30 gelenkig gelagert ist.

An ihren von den Lagerflanschen 28 und 30 abgewandten Enden sind der Gelenkarm 26 an der Oberseite der Tür 8 und der Gelenkarm 28 an der Unterseite der Tür 8 gelenkig angebunden. Hierzu ist an der Tür 8 ein erster Befestigungsbolzen 32 vorgesehen, welcher an der Tür 8 so befestigt ist, dass er sich, durch die oberste Versteifungsrippe 18' geführt, an der darunter nächstfolgenden Versteifungsrippe 18" und dem Türblatt 16 abstützt. Dabei ist der Befestigungsbolzen 32 im Bereich der Türmitte angeordnet und erstreckt sich über die obere Kante, des Türblattes 16 hinaus noch oben. Auf diese Weise ragt das freie Ende des Befestigungsbolzens 32, weiches als Kugelkopf 34 ausgebildet ist, über die Tür 8 hinaus. In ähnlicher Weise ist an der Tür 8 ein zweiter Befestigungsbolzen 36 befestigt. Der Befestigungsbolzen 36 ist durch die unterste Versteifungsrippe 18"' geführt und stützt sich an der oberhalb der Versteifungsrippe 18"' folgenden Versteifungsrippe 18"" sowie dem Türblatt 16 ab. Das freie Ende des Befestigungsbolzens 36 ragt im Bereich der Mitte des Türblattes 16 über die Unterseite des Türblattes 16, so dass das freie Ende des Befestigungsbolzens 36, welches auch als ein Kugelkopf 38 ausgebildet ist, unterhalb der Tür 8 freiliegt.

Der Kugelkopf 34 des oberen Befestigungsbolzens 32 wird von einem zweigeteilten Lagerauge 40 des Gelenkarms 24 umschlossen und drehbar festgehalten. Die Befestigung des Befestigungsbolzens 36 an dem Gelenkarm 26 ist entsprechend, wobei der Kugelkopf 38 des unteren Befestigungsbolzens 36 von einem zweigeteilten Lagerauge 42 drehbar umfosst wird.

Beabstandet von dem Lagerauge 40 ist an dem Gelenkarm 24, ähnlich einerm Pleuel, ein zweites Lagerauge 44 vorgesehen und ebenfalls an dem Gelenkarm 26 beabstandet von dem Lagerauge 42 ein Lagerauge 46 angeordnet. Durch das Lagerauge 44 des Gelenkarms 24 ist ein Lagerbolzen geführt, mit dem der Gelenkarm 24 drehbar an dem Lagerflansch 28 befestigt ist und durch das Lagerauge 46 ist ein Logerbolzen geführt, mit dem der untere Gelenkarm 26 an dem Lagerflansch 30 befestigt ist.

Der Gelenkarm 24 ist über das Lagerauge 44 hinaus verlängert, so dass ein Hebel 48 gebildet ist. Der Hebel 48 erstreckt sich allerdings nicht in Längsrichtung des Gelenkarms 24, sondern um etwa um 35° hierzu abgewinkelt, und zwar derart, dass der Hebel in geschlossener Stellung der Tür in Richtung zur Trennwand 2 abgewinkelt ist. In gleicher Weise ist im Bereich des Lagerauges 46 ein Hebel 50 befestigt, der ebenfalls eine Verlängerung des Gelenkormes 26 über die trennwandseitige Lagerung hinaus bildet und sich in einem Winkel von etwa 35° hierzu erstreckt.

An den freien Enden der Hebel 48 und 50 ist jeweils das freie Ende eines Hubkolbens eines Hydraulikzylinders 52 schwenkbar gelagert. Diese Hydraulikzylinder 52 sind an ihren von den Hubkolben abgewandten Enden schwenkbar an der Trennwand 2 gelagert, wobei der obere, an dem Hebel 48 angreifende Hydraulikzylinder 52 parallel zur Oberseite der Tür 8 über das Süll 6 geführt ist und an einem Lagerflansch 54 befestigt ist und der untere, an dem Hebel 50 angreifende Hydraulikzylinder parallel und unterhalb des Sülls 6 geführt ist und an einem Logerflansch 56 befestigt ist.

An einem unteren Stützblech 58 des Lagerflansches 28 ist ein Ende einer Führungsstange 60 gelenkig angebunden. Das andere Ende der Führungsstange 60 ist gelenkig an der Tür 8 angebunden. Die Führungsstange 60 bildet einen Lenker, welcher die Bewegung der Tür 8 während der Öffnung bzw. während der Schließung steuert.

Die Anbindung der Führungsstange 60 erfolgt derart, dass die Führungsstange 60 türseitig parallel zu dem Gelenkarm 24 angeordnet ist. Dabei ist die zu dem Gelenkarm 24 parallele Führungstange 60 on der Oberkante des Türblattes 16 befestigt. Die Führungsstange 60 bildet mit dem Gelenkarm 24 eine Parallelogrammführung.

Wenn die Durchgangsöffnung 4 von der Tür 8 verschlossen ist, drücken die Hydraulikzylinder 52 mit ihren feleskopierten Hubkolben sowohl den Hebel 48 als auch den Hebel 50 im Wesentlichen von dem Süll 6 weg In Richtung der Druckkörperhülle in der Nische 14. Die Gelenkarme 24 und 26 sind dann zusammen mit der zu dem Gelenkarm 24 parallel geführten Führungsstange 60 im Wesentlichen parallel zu der Trennwand 2 direkt ober- und unterhalb des Sülls 6 angeordnet.

Zum Öffnen der Tür 8 werden die Hubkolben der Hydraulikzylinders 52 eingefahren. Hierdurch werden die Hebel 48 und 50 in Fig. 2 gegen Uhrzeigersinn verschwenkt, wodurch die Gelenkarme 24 und 26 sowie die zu dem Gelenkarm 24 parallele Führungsstange 60 die Tür 8 von dem Süll 6 wegschwenken. Dabei erlaubt die durch den Gelenkarm 24 und die dazu parallele Führungsstange 60 gebildete Parallelogrammführung während des Verschwenkens der Tür 8 nur eine parallele Bewegung der Tür 8 zur Trennwand 2.

Wie in Fig. 2 dargestellt, wird die Tür 8 bis zu einer Position verschwenkt, in der sie sich vollständig vor der Zwischenwand 10 befindet. In dieser Lage wird die Tür 8 dann von einer nicht dargestellten Haltevorrichtung an der Zwischenwand 10 lösbar fixiert, so dass sie sich nicht ungewollt bewegen kann. Die Nische 14 ist dann über den Durchgang 12 zugänglich und dort angeordnete Bedienelemente des Unterseebootes können bedient werden, ohne dass die Tür 8 hierfür verschwenkt werden muss.

### Bezugszeichenliste

- 2: Trennwand
- 4: Durchgangsöffnung
- 6: Süll
- 8: Tür
- 10: Zwischenwand
- 12: Durchgang
- 14: Nische
- 16: Türblatt
- 18: Versteifungsrippe
- 20: Verriegelungselement
- 22: Betätigungsrad
- 24: Gelenkarm
- 26: Gelenkarm
- 28: Lagerflansch
- 30: Lagerflansch
- 32: Befestigungsbolzen
- 34: Kugelkopf
- 36: Befestigungsbolzen
- 38: Kugelkopf
- 40: Lagerauge
- 42: Lagerauge
- 44: Lagerauge
- 46: Lagerauge
- 48: Hebel
- 50: Hebel
- 52: Hydraulikzylinder
- 54: Lagerflansch
- 56: Lagerflansch
- 58: Stützblech
- 60: Führungsstange

## Patentansprüche

1. Unterseeboot mit mindestens einer den Druckkörper teilenden druckfesten Trennwand (2), mit einer durch eine Tür (8) druckfest verschließbaren Durchgangsöffnung (4), wobei die Tür (8) schwenkbar an der Trennwand (2) befestigt ist, und mit einer zu der Trennwand (2) gegenüberliegenden parallelen Zwischenwand (10), wobei die Tür (8) um zwei voneinander beabstandete Drehachsen schwenkbar gelagert ist, **dadurch gekennzeichnet, dass** die Tür (8) im geöffnetem Zustand an der Zwischenwand (10) mit einer Haltevorrichtung lösbar fixiert ist.

2. Unterseeboot nach Anspruch 1, **dadurch gekennzeichnet, dass** die Tür (8) mit mindestens einem Gelenkarm (24, 28) an der Trennwand (2) angelenkt ist, wobei der Gelenkarm (24, 26) zwischen einem ersten Gelenk an der Tür und einem zweiten Gelenk an der Trennwand angeordnet ist.

3. Unterseeboot noch einem der vorangehenden Ansprüche, **dadurch gekennzeichnet, dass** die Tür (8) nahe ihrer Oberseite und nahe ihrer Unterseite an der Trennwand (2) angelenkt ist.

4. Unterseeboot nach einem der vorangehenden Ansprüche, **dadurch gekennzeichnet, dass** ein gelenkig an der Tür (8) und an der Trennwand (2) befestigter Lenker (60) vorgesehen ist.

5. Unterseeboot nach Anspruch 4, **dadurch gekennzeichnet, dass** der Gelenkarm (24) und der Lenker (60) eine Parallelführung bilden.

6. Unterseeboot nach einem der vorangehenden Ansprüche, **dadurch gekennzeichnet, dass** Mittel (52) zum Bewegen der Tür (8) vorgesehen sind.

7. Unterseeboot nach Anspruch 6, **dadurch gekennzeichnet, dass** die Mittel (52) zum Bewegen der Tür (8) einen die Stellung der Tür (8) steuernden Linearantrieb, insbesondere Hubzylinder (52) aufweisen.

8. Unterseeboot nach einem der Ansprüche 6 oder 7, **dadurch gekennzeichnet, dass** mindestens ein Gelenkarm (24, 26) mit einem an der Trennwand (2) angelenkten Hubzylinder, vorzugsweise Hydraulikzylinder (52) wirkungsverbunden ist.

9. Unterseeboot noch einem der Ansprüche 6 bis 8, **dadurch gekennzeichnet, dass** sich mindestens ein Gelenkarm (24. 26) über die trennwandseitige Drehachse hinaus erstreckt und der Hydraulikzylinder (52) nahe dem freien Ende dieses Gelenkarms (24, 26) angelenkt ist.

## Claims

1. A submarine with at least one pressure-resistant separating wall (2) which divides the pressure hull and with a through opening (4) which may be closed in a pressure-tight manner by a door (8), wherein the door (8) is pivotably fastened on the separating wall (2), and with an intermediate wall (10) which is parallel to and opposite the separating wall (2), wherein the door (8) is pivotably mounted about two rotation axes which are distanced to one another, **characterised in that** the door (8) in the opened condition is releasably fixed on the intermediate wall (10), with a holding device.

2. A submarine according to claim 1, **characterised in that** the door (8) is articulated on the separating wall (2) with at least one joint arm (24, 28), wherein the joint arm (24, 26) is arranged between the first joint on the door and a second joint on the separating wall.

3. A submarine according to one of the preceding claims, **characterised in that** the door (8) is articulated close to its upper side and close to its lower side, on the separating wall (2).

4. A submarine according to one of the preceding claims, **characterised in that** a guide rod (60) is provided, which is fastened in an articulated manner to the door (8) and to the separating wall (2).

5. A submarine according to claim 4, **characterised in that** the joint arm (24) and the guide rod (60) form a parallel guide.

6. A submarine according to one of the preceding claims, **characterised in that** means (52) are provided for moving the door (8).

7. A submarine according to claim 6, **characterised in that** the means (52) for moving the door (8) comprise a linear drive, in particular a displacement cylinder (52), which controls the position of the door 18).

8. A submarine according to one of the claims 6 or 7, **characterised in that** at least one joint arm (24, 26) is actively connected to a displacement cylinder, preferably hydraulic cylinder (52), which is articulated on the separating wall (2).

9. A submarine according to one of the claims 6 to 8, **characterised in that** at least one joint arm (24, 26) extends beyond the rotation axis which is on the separating wall side, and the hydraulic cylinder (52) is articulated close to the free end of this joint arm (24, 26).

## Revendications

1. Sous-marin comprenant au moins une cloison de séparation (2) résistant à la pression et divisant la coque pressurisée, munie d'une ouverture de passage (4) pouvant être fermée de manière à résister à la pression, la porte (8) étant fixée à pivotement à la cloison de séparation (2), et comprenant une cloison intermédiaire (10) parallèle et opposée à la cloison de séparation (2), la porte (8) étant montée à pivotement autour de deux axes de rotation distants l'un de l'autre, **caractérisé en ce que** la porte (8), en position ouverte, est fixée de manière amovible à la cloison intermédiaire (10) au moyen d'un dispositif de retenue.

2. Sous-marin selon la revendication 1, **caractérisé en ce que** la porte (8) est articulée à la cloison de séparation (2) au moyen d'au moins un bras articulé (24, 28), le bras articulé (24, 26) étant disposé entre une première articulation sur la porte et une deuxième articulation sur la cloison de séparation.

3. Sous-marin selon l'une des revendications précédentes, **caractérisé en ce que** la porte (8) est articulée à la cloison de séparation (2) à proximité de sa face supérieure et à proximité de sa face inférieure.

4. Sous-marin selon l'une des revendications précédentes, **caractérisé en ce qu'**est prévue une biellette (60) fixée de manière articulée à la porte (8) et à la cloison de séparation (2).

5. Sous-marin selon la revendication 4, **caractérisé en ce que** le bras articulé (24) et la biellette (60) forment un dispositif de guidage parallèle.

6. Sous-marin selon l'une des revendications précédentes, **caractérisé en ce que** sont prévus des moyens (52) pour le déplacement de la porte (8).

7. Sous-marin selon la revendication 6, **caractérisé en ce que** les moyens (52) de déplacement de la porte (8) présentent un mécanisme d'entraînement linéaire, en particulier un vérin de levage (52), qui commande la position de la porte (8).

8. Sous-marin selon la revendication 6 ou 7, **caractérisé en ce qu'**au moins un bras articulé (24, 26) est fonctionnellement relié à un vérin de levage, de préférence un vérin hydraulique (52), articulé à la cloison de séparation (2).

9. Sous-marin selon l'une des revendications 6 à 8, **caractérisé en ce qu'**au moins un bras articulé (24, 26) s'étend au-delà de l'axe de rotation côté cloison de séparation et **en ce que** le vérin hydraulique (52) est articulé à proximité de l'extrémité libre de ce bras articulé (24, 26).
